# EUROPÄISCHE PATENTSCHRIFT

(11) **EP 3 820 003 B1**
(45) Veröffentlichungstag und Bekanntmachung des Hinweises auf die Patenterteilung: **20.07.2022**
(21) Anmeldenummer: 19207971.3
(22) Anmeldetag: 08.11.2019
(51) Int. Cl.: H01R 43/28

(54) **KABELPRÜFVORRICHTUNG**
CABLE TESTING DEVICE
DISPOSITIF D'ESSAI DE CÂBLE

(43) Veröffentlichungstag der Anmeldung: 12.05.2021
(73) Patentinhaber: Schleuniger AG, 3608 Thun (CH)
(72) Erfinder: KAMPMANN, Roland, 58456 Witten (DE); BÜGLER, Manuel, 45127 Essen (DE); SWIRSKI, Detlef, 58119 Hagen (DE)
(74) Vertreter: Patentbüro Paul Rosenich AG

(56) Entgegenhaltungen:
- EP-B1- 1 548 903
- CN-A- 110 021 868

## Beschreibung

Die Erfindung betrifft Kabelhandhabungsvorrichtung zum Handhaben eines Kabels, insbesondere zum Greifen eines Kabels und/oder zum Zuführen eines Kabels zu einer oder mehreren Kabelbearbeitungsstation(en), gemäss dem Oberbegriff des Anspruch 1 und eine Kabelbearbeitungsvorrichtung gemäss dem Oberbegriff des Anspruch 15.

Die EP1548903B1 offenbart eine Kabelbearbeitungseinrichtung mit Bearbeitungsstationen zur Konfektionierung eines Kabels, wobei eine Zuführeinrichtung mit Führungsrohr das Kabel den Bearbeitungsstationen zuführt. An der Zuführeinrichtung ist ein für einen werkzeuglosen Führungsrohrwechsel vorgesehener Halter mit Halterkopf für das Führungsrohr vorgesehen. Der Halter weist auch ein federbeaufschlagbares Druckstück auf, welches gegen das Führungsrohr drückt.

Nachteilig an dieser Lösung ist, dass die Positionierung und Ausrichtung des Führungsrohres nur unzureichend bzw. mit ungenügender Genauigkeit möglich sind. Das Einsetzen des Führungsrohres erfolgt ausschliesslich automatisch, wodurch diese Lösung die Kosten einer Kabelbearbeitungseinrichtung massiv erhöht. Zudem ist diese Lösung unflexibel und lässt sich nicht an einer bestehenden Kabelbearbeitungseinrichtung installieren.

Das Ziel der vorliegenden Erfindung besteht somit darin, die sich aus dem Stand der Technik ergebenden Nachteile zu überwinden und eine Kabelhandhabungsvorrichtung bereitzustellen, bei der das Bestücken mit einer Kabelführung bzw. der Austausch der Kabelführung auf einfache, kostengünstige und zuverlässige Weise manuell durch den Werker erfolgen kann. Zudem soll verhindert werden, dass die Kabelführung während des Betriebes aus der Halterung gelangt. Hinsichtlich Positionierung und Ausrichtung der Kabelführung soll die Kabelhandhabungsvorrichtung ein hohes Mass an Genauigkeit gewährleisten. In bevorzugten Ausführungsformen sollen zudem Fehlbestückungen sicher vermieden werden können.

Dieses Ziel wird mit einer eingangs erwähnten Kabelhandhabungsvorrichtung dadurch erreicht, dass
- die Kabelführung an einem Träger angeordnet ist,
- die Halterung eine Führung ausbildet, deren Führungsrichtung quer, vorzugsweise senkrecht, zur Kabelführungsrichtung steht und die eine Einführstelle zum Einführen des Trägers in die Führung aufweist, und
- der Träger durch die Führung geführt und entlang der Führungsrichtung verschiebbar ist.

Durch diese Massnahme wird nicht nur eine genaue Positionierung der Kabelführung, sondern auch deren zuverlässige Befestigung gewährleistet. Der mit der Führung zusammenwirkende Träger sorgt einerseits für eine stabile Anordnung bzw. Aufnahme der Kabelführung und andererseits für ein positioniergenaues Zusammenwirken mit der Führung. Zudem wird ein unbeabsichtigtes bzw. unerwünschtes Verlorengehen der Kabelführung aus der Halterung (z.B. infolge von Vibrationen, Stössen oder der blossen Bewegung der Halterung) aufgrund der Ausbildung einer Führung erschwert oder überhaupt ausgeschlossen. Fehlbestückungen sind zudem nicht möglich und ist die Handhabbarkeit der aus Träger und Kabelführung gebildeten Einheit, insbesondere deren Einführen in die Halterung, sehr einfach und mit einer Hand zu bewerkstelligen. Auch an bestehenden Kabelbearbeitungseinrichtung ist die Umrüstung auf die vorliegende erfindungsgemäße manuelle Kabelhandhabungsvorrichtung mit wenigen Bauteilen betriebssicher und kostengünstig durchführbar.

Die Kabelführung wird also über die Einführstelle in die Führung eingeführt und solange entlang der Führung verschoben, bis die Kabelführung ihre Arbeitsposition (relativ zur Halterung) erreicht. In der Arbeitsposition fluchtet die Kabelführung bzw. die Öffnung der Kabelführung (durch die das Kabel geht) mit einer in der Halterung ausgebildeten Durchtrittsöffnung für das Kabel, sodass das Kabel durch den Bereich der Halterung hindurchgeführt werden kann.

Die Kabelführungsrichtung (also die Ausrichtung der Kabelführung) ist bei einer solchen Kabelhandhabungsvorrichtung üblicherweise im Wesentlichen horizontal, sodass die Führungsrichtung der Führung (der Halterung) quer, vorzugsweise senkrecht zur Horizontalen steht.

Eine bevorzugte Ausführungsform zeichnet sich dadurch aus, dass die Führungsrichtung der Führung vertikal ist oder höchstens um 45° von der Vertikalen abweicht. Im Zusammenspiel mit dem Merkmal, dass die Einführstelle am oberen Ende der Führung ausgebildet ist, ergibt sich eine Halterung, aus der die Kabelführung samt Träger schon allein aufgrund der Schwerkraft nicht verloren gehen kann.

Bevorzugt weist die Führung im Bereich ihres - der Einführstelle gegenüberliegenden - Endes, eine Barriere auf, welche ein Einführen des Trägers über dieses Ende der Führung verhindert und/oder als Anschlag den Verschiebeweg des Trägers innerhalb der Führung begrenzt. Die Barriere kann somit eine Anschlagposition definieren, die gleichzeitig der Arbeitsposition der Kabelführung relativ zur Halterung entspricht.

Eine bevorzugte Ausführungsform zeichnet sich dadurch aus, dass die Führung der Halterung eine Linearführung ist. Diese Massnahme zeichnet sich durch eine einfache Konstruktion und einen geringen Verschiebe-Widerstand aus.

Um verschiedene Trägergrössen in die Halterung aufnehmen zu können und/oder Fertigungstoleranzen des Trägers ausgleichen zu können, ist bevorzugt die Breite der Führung einstellbar.

Eine bevorzugte Ausführungsform zeichnet sich dadurch aus, dass die Führung der Halterung aus zwei gegenüberliegenden Schienen, zwischen denen der Träger eingesetzt ist, gebildet ist, wobei vorzugsweise zumindest eine Schiene quer zur Führungsrichtung der Führung und vorzugsweise quer zur Kabelführungsrichtung verstellbar ist. Die beiden Schienen gewährleisten eine zuverlässige und positionsgenaue Führung.

Es können also die Führung der Halterung und der Träger zusammen eine Einrichtung in Art einer Schiebetür bilden.

Eine bevorzugte Ausführungsform zeichnet sich dadurch aus, dass die Kabelführung lösbar an dem Träger, vorzugsweise mittels zumindest einer Schraube, befestigt ist. Auf diese Weise kann ein und derselbe Träger - je nach Bedarf - mit verschiedenen Kabelführungen, die z.B. verschiedene Grösse und/oder Form aufweisen, bestückt werden. Der Träger ist somit ein Adapter, welcher als Bindeglied zwischen Kabelführung einerseits und Führung andererseits wirkt. Dabei ist Effektiv ist die Verwendung von zumindest zwei Trägern effektiv, wovon der erste Träger mit montierter Kabelführung zur Leitungsproduktion an einer schwenkbaren Einheit eingesetzt ist, während der weitere Träger zur Umrüstung mit einer anderen Kabelführung außerhalb der Kabelbearbeitungsstation verfügbar ist.

Eine bevorzugte Ausführungsform zeichnet sich dadurch aus, dass die Kabelführung einen vom Träger abragenden länglichen Abschnitt aufweist, wobei vorzugsweise ein Halteabschnitt der Kabelführung, der vorzugsweise einen grösseren Querschnitt aufweist als der abragende längliche Abschnitt, in oder an dem Träger angeordnet ist. Der gegebenenfalls breitere Halteabschnitt ermöglicht eine Anbindung der Kabelführung an dem Träger.

Bevorzugt ist die Länge der Führung zumindest doppelt so gross wie die maximale Erstreckung des - vom Träger abragenden - länglichen Abschnittes in Richtung quer zur Kabelführungsrichtung. Durch die Länge der Führung wird einem Verkippen des Trägers in der Führung entgegengewirkt.

Eine bevorzugte Ausführungsform zeichnet sich dadurch aus, dass die Halterung zumindest eine - vorzugsweise mechanische oder magnetische - Sicherung, vorzugsweise in Form einer Rasteinrichtung, aufweist, welche den in der Führung befindlichen Träger in einer Position, welche der Arbeitsposition der Kabelführung entspricht, arretiert. Die Sicherung gewährleistet, dass zusätzlich zu dem von-der-Führung-gehalten werden die Arbeitsposition gesichert ist, d.h. der Träger in der Arbeitsposition fixiert ist. Die Sicherung kann z.B. derart ausgebildet sein, dass die Überwindung einer Kraft erforderlich ist, um in diese arretierte Position und/oder aus dieser arretierten Position zu gelangen. Beispielsweise kann hierfür eine Feder zum Einsatz kommen und mit einem Sicherungselement bzw. Rastelement zusammenwirken.

Vorzugsweise ist die Sicherung im Bereich unterhalb der Kabelführung und/oder asymmetrisch in Bezug auf die Kabelführung angeordnet. Beim Einführen des Trägers von oben, kommt dieser erst kurz vor Erreichen der Arbeitsposition mit der Sicherung zusammen.

Eine bevorzugte Ausführungsform zeichnet sich dadurch aus, dass die Sicherung ein Sicherungselement umfasst, welches quer zur Führungsrichtung der Führung bewegbar ist und/oder quer zur Führungsrichtung auf den Träger oder die Kabelführung drückt. Damit kann die Verschiebbarkeit entlang der Führung (aus der Arbeitsposition heraus) eingeschränkt sein oder erschwert werden.

Eine bevorzugte Ausführungsform zeichnet sich dadurch aus, dass im arretierten Zustand das Sicherungselement in eine im Träger ausgebildete Ausnehmung, insbesondere in Form einer Vertiefung oder eines Lochs oder einer Bohrung, ragt. Dadurch wird die Positioniergenauigkeit noch weiter erhöht.

Eine bevorzugte Ausführungsform zeichnet sich dadurch aus, dass das Sicherungselement durch eine Feder in Richtung Träger beaufschlagt ist und/oder dass das Sicherungselement - zumindest auf der dem Träger oder der Kabelführung zugewandten Seite - kugelförmig ausgebildet ist. Dies stellt eine besonders elegante und einfach handhabbare Lösung dar.

Eine bevorzugte Ausführungsform zeichnet sich dadurch aus, dass die Halterung zumindest eine lösbare Verriegelung, vorzugsweise in Form eines Klinken-Feder-Systems, aufweist, welche den Träger in der Führung verriegelt, wobei vorzugsweise die Verriegelung im verriegelten Zustand in einer Richtung, die eine parallel zur Führungsrichtung der Führung stehende Komponente aufweist, auf den Träger oder die Kabelführung wirkt, wobei vorzugsweise die Verriegelung im Bereich der Einführstelle ausgebildet ist. Die Verriegelung kann alternativ oder zusätzlich zur Sicherung vorgesehen sein und damit das unerwünschte Entfernen der Kabelführung aus der Halterung erschweren bzw. verhindern.

Eine bevorzugte Ausführungsform zeichnet sich dadurch aus, dass der Träger durch die Halterung in Richtung parallel zur Kabelführungsrichtung festgelegt ist. D.h. in diesem Fall besitzt der in die Führung eingeführte Träger in Richtung der Kabelführungsrichtung - bis auf ein allfälliges Spiel - keinen Freiheitsgrad.

Eine bevorzugte Ausführungsform zeichnet sich dadurch aus, dass sich der Träger quer, vorzugsweise senkrecht, zur Kabelführungsrichtung erstreckt.

Eine bevorzugte Ausführungsform zeichnet sich dadurch aus, dass der Träger parallel zur Führungsrichtung der Führung länglich ausgebildet ist.

Eine bevorzugte Ausführungsform zeichnet sich dadurch aus, dass der Träger plattenförmig ausgebildet ist.

Letztere Massnahmen sorgen dafür, dass der Träger bestmöglich geführt ist und in der Führung positionsgenau verschoben werden kann.

Eine bevorzugte Ausführungsform zeichnet sich dadurch aus, dass das einführseitige Ende des Trägers durch eine Abrundung gebildet ist. Dadurch wird das Einführen des Trägers in die Führung der Halterung wesentlich erleichtert bzw. wird ein Verkanten zu Beginn der Einführbewegung effizient verhindert.

Eine bevorzugte Ausführungsform zeichnet sich dadurch aus, dass der Träger neben einem ersten, in die Führung einführbaren Abschnitt einen zweiten Abschnitt aufweist, der in zumindest einer Richtung quer zur Führungsrichtung der Führung eine grössere Ausdehnung hat als der erste Abschnitt, wobei vorzugsweise sich der zweite Abschnitt über die Halterung hinaus erstreckt und/oder wobei vorzugsweise der zweite Abschnitt ein Handhabungsabschnitt zur Handhabung des Trägers durch eine Bedienperson ist. Der zweite Abschnitt kann derart ausgebildet sein, dass er in der Arbeitsposition der Kabelführung an der Einführstelle der Führung anliegt, wodurch ein weiteres Einschieben des Trägers in die Führung verhindert wird.

Eine bevorzugte Ausführungsform zeichnet sich dadurch aus, dass die Kabelhandhabungsvorrichtung zumindest einen Greifer zum Greifen des Kabels aufweist, wobei vorzugsweise sich die Kabelführung überwiegend im Bereich vor der Halterung erstreckt und der Greifer im Bereich hinter der Halterung angeordnet ist. Der Greifer greift das Kabel z.B. während einer Bewegung der Halterung (z.B. hin zu einer Kabelbearbeitungsmaschine). Der Greifer kann z.B. aus zumindest zwei Greifbacken, die aufeinander zu bewegbar sind und dadurch in eine Greifstellung gelangen, gebildet sein. Denkbar wäre aber auch ein magnetischer oder elektrostatischer Greifer.

Eine bevorzugte Ausführungsform zeichnet sich dadurch aus, dass die Halterung an einer Einheit, die relativ zu einer Basis - vorzugsweise in horizontaler Richtung - linear bewegbar und/oder - vorzugsweise um eine vertikale Schwenkachse - schwenkbar ist, angeordnet ist. Diese Freiheitsgrade werden benötigt, um das Kabel (z.B. von einer Kabelbearbeitungsstation) zu einer anderen Kabelbearbeitungsstation zuzuführen.

Eine bevorzugte Ausführungsform zeichnet sich dadurch aus, dass an dem Träger und/oder an der Kabelführung eine auslesbare Information, insbesondere in Form eines Codes, angeordnet, vorzugsweise aufgebracht oder eingearbeitet, insbesondere eingraviert, ist, wobei vorzugsweise die Information Art und/oder Grösse der Kabelführung und/oder eine Teilebezeichnung und/oder eine Grössenbezeichnung, beinhaltet. Diese Massnahme erlaubt eine zuverlässige Prüfung, ob die korrekte Kabelführung verwendet wird. Fehlbestückungen und somit Schäden an Maschine und Kabeln werden dadurch vermieden.

Eine bevorzugte Ausführungsform zeichnet sich dadurch aus, dass die Kabelhandhabungsvorrichtung zumindest eine Sensoreinrichtung, vorzugsweise eine Kamera, zum Auslesen einer an dem Träger und/oder an der Kabelführung angeordneten Information aufweist, wobei vorzugsweise die Sensoreinrichtung mit einer Steuereinrichtung der Kabelhandhabungsvorrichtung verbunden ist, welche Steuereinrichtung dazu ausgebildet ist, die Information hinsichtlich der zu handhabenden Kabel zu prüfen, insbesondere die Grösse der zu handhabenden Kabel mit der Grösse der Kabelführung zu vergleichen. Wenn die Prüfung ergibt, dass die Kabelführung für das zu handhabende Kabel ungeeignet ist, wird eine Fehlermeldung angezeigt, wobei die Bearbeitung des Kabels an der Kabelbearbeitungsstation gestoppt wird bzw. nicht startet.

Das Ziel der Erfindung wird auch erreicht durch eine Kabelbearbeitungsvorrichtung mit zumindest einer Kabelbearbeitungsstation und zumindest einer erfindungsgemässen Kabelhandhabungsvorrichtung zum Zuführen eines Kabels zu der zumindest einen Kabelbearbeitungsstation, wobei vorzugsweise die zumindest eine Kabelbearbeitungsstation eine Abisolierstation (zum Abisolieren eines (End)abschnittes eines Kabels) und/oder eine Crimpstation (zum Crimpen des Kabelendes) und oder eine Steckerbestückungsstation (zum Anbringen eines Steckers an ein Kabelende) umfasst.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung beschrieben sind.

Die Bezugszeichenliste ist wie auch der technische Inhalt der Patentansprüche und Figuren Bestandteil der Offenbarung. Die Figuren werden zusammenhängend und übergreifend beschrieben. Gleiche Bezugszeichen bedeuten gleiche Bauteile, Bezugszeichen mit unterschiedlichen Indices geben funktionsgleiche oder ähnliche Bauteile an.

Es zeigen dabei:
- Fig. 1: eine erfindungsgemässe Kabelhandhabungsvorrichtung in perspektivischer Ansicht,
- Fig. 2: die Halterung mit noch nicht eingeführtem Träger samt Kabelführung in vergrösserter Ansicht,
- Fig. 3: die Halterung mit eingeführtem Träger samt Kabelführung in vergrösserter Ansicht,
- Fig. 4: den Träger samt Kabelführung zu Beginn des Einführens in die Halterung in vergrösserter Ansicht,
- Fig. 5: eine erfindungsgemässe Kabelhandhabungsvorrichtung im Schnitt,
- Fig. 6: eine Kabelbearbeitungsvorrichtung mit Kabelbearbeitungs-stationen und einer Kabelhandhabungsvorrichtung.

Fig. 1 zeigt Kabelhandhabungsvorrichtung 1 zum Handhaben eines Kabels 2, insbesondere zum Greifen eines Kabels 2 (siehe Greifer 15 in Fig. 5) und/oder zum Zuführen eines Kabels 2 zu einer oder mehreren Kabelbearbeitungsstation(en) 3 (siehe Fig. 6).

Die Kabelhandhabungsvorrichtung 1 weist eine Kabelführung 4 (hier in Form eines Führungsrohres) auf, durch welche eine Kabelführungsrichtung 5 definiert ist. Die Kabelführung 4 wird durch eine Halterung 7 gehalten, wobei die Kabelführung 4 von der Halterung 7 entfernbar ist.

Die Kabelführung 4 ist an einem Träger 6 angeordnet. Wie aus den Fig. 2-4 zu sehen, bildet die Halterung 7 eine Führung 8 aus, deren Führungsrichtung 9 quer (hier senkrecht) zur Kabelführungsrichtung 5 ist. Über eine Einführstelle 10 wird der Träger 6 in die Führung 8 eingeführt. Der Träger 6 ist durch die Führung 8 geführt und entlang der Führungsrichtung 9 verschiebbar.

In der in Fig. 3 und 5 dargestellten Arbeitsposition der Kabelführung 4 (relativ zur Halterung 7) fluchtet die Kabelführung 4 bzw. die Öffnung der Kabelführung 4 mit einer in der Halterung 7 ausgebildeten Durchtrittsöffnung 7a für das Kabel 2, sodass das Kabel 2 durch den Bereich der Halterung 7 hindurchgeführt werden kann.

In der dargestellten bevorzugten Ausführungsform ist die Führungsrichtung 9 der Führung 8 vertikal. Ebenso bevorzugt wäre z.B. eine Abweichung von der Vertikalen um höchstens 45°.

Die Einführstelle 10 ist am oberen Ende der Führung 8 ausgebildet. Im Bereich ihres - der Einführstelle 10 gegenüberliegenden - (unteren) Endes weist die Führung 8 eine Barriere 19 auf, welche ein Einführen des Trägers 6 über dieses (untere) Ende der Führung 8 verhindert und/oder den Verschiebeweg des Trägers 6 innerhalb der Führung 8 begrenzt.

In der dargestellten Ausführungsform ist die Führung 8 der Halterung 7 eine Linearführung. Alternativ wären auch (kreis)bogenförmig verlaufende Führungen denkbar. Die Breite der Führung 8 kann einstellbar sein. In den Fig. 2-3 sind dazu im seitlichen Bereich der Halterung 7 zwei Justierschrauben vorgesehen.

Die Führung 8 kann aus zwei gegenüberliegenden Schienen 8a, 8b, zwischen denen der Träger 6 eingesetzt ist, gebildet sein. Die Führung 8 der Halterung 7 und der Träger 6 bilden eine Einrichtung in Art einer (hier: von oben schliessbaren) Schiebetür. Zur Einstellung der Breite der Führung 8 kann zumindest eine Schiene 8a, 8b (bzw. auch beide) quer zur Führungsrichtung 9 der Führung 8 und vorzugsweise quer zur Kabelführungsrichtung 5 (durch die dargestellten Justierschrauben) verstellbar sein.

Die Kabelführung 4 kann lösbar - und damit austauschbar - an dem Träger 6, vorzugsweise mittels zumindest einer Schraube 25, befestigt sein (siehe Fig. 2).

Wie in den Fig. 2-4 zu sehen kann die Kabelführung 4 einen vom Träger 6 abragenden länglichen Abschnitt 4a aufweisen. In der dargestellten Ausführungsform ist ein Halteabschnitt 4b der Kabelführung 4 in oder an dem Träger 6 angeordnet. Der Halteabschnitt weist einen grösseren Querschnitt auf als der abragende längliche Abschnitt 4a.

Die Länge der Führung 8 ist vorzugsweise zumindest doppelt so gross wie die maximale Erstreckung des - vom Träger 6 abragenden - länglichen Abschnittes 4a in Richtung quer zur Kabelführungsrichtung 5 oder in Richtung parallel zur Führungsrichtung 9 der Führung 8.

Die Halterung 7 - in den Fig. 1-4 - weist zumindest eine - hier mechanische oder alternativ magnetische - Sicherung 11, vorzugsweise in Form einer Rasteinrichtung, auf. Die Sicherung 11 arretiert den in der Führung 8 befindlichen Träger 6 in einer Position, welche der Arbeitsposition der Kabelführung 4 (relativ zur Halterung 7) entspricht. In Fig. 1 und 5 ist zu sehen, dass die Sicherung 11 im Bereich unterhalb der Kabelführung 4 und/oder asymmetrisch in Bezug auf die Kabelführung 4 angeordnet sein kann.

In der dargestellten Ausführungsform umfasst die Sicherung 11 ein Sicherungselement 12, welches quer zur Führungsrichtung 9 der Führung 8 bewegbar ist bzw. - im gesicherten bzw. arretierten Zustand - quer zur Führungsrichtung 9 auf den Träger 6 oder die Kabelführung 4 drückt. Der Träger 6 ist durch die Halterung 7 in Richtung parallel zur Kabelführungsrichtung 5 festgelegt, sodass durch das quer zur Führungsrichtung 9 drückende Sicherungselement 12 eine Arretierung bewirkt.

Im arretierten Zustand kann das Sicherungselement 12 in eine im Träger 6 ausgebildete Ausnehmung 14, insbesondere in Form einer Vertiefung oder eines Lochs oder einer Bohrung, ragen.

In der Schnittdarstellung der Fig. 5 ist zu sehen, dass das Sicherungselement 12 durch eine Feder 13 in Richtung Träger 6 beaufschlagt ist. Das Sicherungselement 12 kann zumindest auf der dem Träger 6 oder der Kabelführung 4 zugewandten Seite kugelförmig oder - vorzugsweise konisch - zulaufend ausgebildet sein.

Zusätzlich kann die Halterung 7 zumindest eine lösbare Verriegelung 24, vorzugsweise in Form eines Klinken-Feder-Systems, aufweisen, welche den Träger 6 in der Führung 8 verriegelt. In Fig. 3 ist eine solche Verriegelung 24 rein schematisch dargestellt. Die Verriegelung 24 kann im verriegelten Zustand in einer Richtung, die eine parallel zur Führungsrichtung 9 der Führung 8 stehende Komponente aufweist, auf den Träger 6 oder die Kabelführung 4 wirken. Bevorzugt ist die Verriegelung 24 im Bereich der Einführstelle 10 ausgebildet.

Der in den Figuren dargestellte Träger 6 erstreckt sich quer (hier senkrecht) zur Kabelführungsrichtung 5 und ist parallel zur Führungsrichtung 9 der Führung 8 länglich ausgebildet. Wie die Figuren zeigen, kann der Träger 6 plattenförmig ausgebildet sein.

Das einführseitige Ende des Trägers 6 kann - zur Erleichterung der Einführbewegung - durch eine Abrundung 20 gebildet sein.

Der Träger 6 kann neben einem ersten, in die Führung 8 einführbaren Abschnitt 6a einen zweiten Abschnitt 6b aufweisen, der in zumindest einer Richtung quer zur Führungsrichtung 9 der Führung 8 eine grössere Ausdehnung hat als der erste Abschnitt 6a. Der zweite Abschnitt 6b kann sich (seitlich) über die Halterung hinaus erstrecken und so z.B. einen Handhabungsabschnitt zur Handhabung des Trägers 6 durch eine Bedienperson bilden.

Die Kabelhandhabungsvorrichtung 1 weist bevorzugt - wie in Fig. 5 zu sehen - zumindest einen Greifer 15 zum Greifen des Kabels 2 auf. Dabei kann sich die Kabelführung 4 überwiegend im Bereich vor (in Fig. 5 rechts) der Halterung 7 erstrecken und der Greifer 15 im Bereich hinter (in Fig. 5 links) der Halterung 7 angeordnet sein.

Fig. 5 zeigt weiters, dass die Halterung 7 an einer Einheit 23, die relativ zu einer Basis - vorzugsweise in horizontaler Richtung 21 - linear bewegbar und/oder - vorzugsweise um eine vertikale Schwenkachse 22 - schwenkbar ist, angeordnet sein kann.

Fig. 5 zeigt einen weiteren bevorzugten Aspekt der Erfindung. Dabei ist an dem Träger 6 und/oder an der Kabelführung 4 eine auslesbare Information 16, insbesondere in Form eines Codes, angeordnet, vorzugsweise aufgebracht oder eingearbeitet, insbesondere eingraviert. Die Information beinhaltet Art und/oder Grösse der Kabelführung 4 und/oder eine Teilebezeichnung und/oder eine Grössenbezeichnung. Die Kabelhandhabungsvorrichtung 1 kann weiters zumindest eine Sensoreinrichtung 17, z.B. eine Kamera, zum Auslesen der Information 16 aufweisen. Die Sensoreinrichtung 17 mit ist mit einer Steuereinrichtung 18 der Kabelhandhabungsvorrichtung 1 verbunden. Die Steuereinrichtung 18 ist dazu ausgebildet, die Information 16 hinsichtlich der zu handhabenden Kabel 2 zu prüfen, insbesondere die Grösse der zu handhabenden Kabel 2 mit der Grösse der Kabelführung 4 zu vergleichen.

Schliesslich zeigt Fig. 6 eine Kabelbearbeitungsvorrichtung mit Kabelbearbeitungsstationen 3 und einer Kabelhandhabungsvorrichtung 1 zum Zuführen eines Kabels 2 durch die Kabelführung 4 zu der zumindest einen Kabelbearbeitungsstation 3. Die Kabelbearbeitungsstationen 3 können z.B. eine Abisolierstation und/oder eine Crimpstation und/oder eine Steckerbestückungsstation umfassen. Beispielsweise sind die Kabelbearbeitungsstationen 3 auf einem Kreisbogen von ca. 90 Grad angeordnet. Die Abisolierstation als einer der Kabelbearbeitungsstationen 3 befindet sich exakt auf 0 Grad (also auf der Förderachse der Förderrichtung). Die Kabelbearbeitungsstationen 3 befinden sich in einem Kreisbogen-Bereich von ca. 45 Grad nebeneinander, so dass sie vom Kabelhandhabungsvorrichtung Seite 1 angefahren werden können. Die Erfindung ist nicht auf die beschriebenen Ausführungsformen und die darin hervorgehobenen Aspekte beschränkt.

### Bezugszeichenliste

- 1: Kabelhandhabungsvorrichtung
- 2: Kabel
- 3: Kabelbearbeitungsstation
- 4: Kabelführung
- 4a: länglicher Abschnitt der Kabelführung 4
- 4b: Halteabschnitt der Kabelführung 4
- 5: Kabelführungsrichtung
- 6: Träger
- 6a: erster Abschnitt des Trägers 6
- 6b: zweiter Abschnitt des Trägers 6
- 7: Halterung
- 7a: Durchtrittsöffnung für das Kabel 2 in der Halterung 7
- 8: Führung der Halterung 7
- 9: Führungsrichtung der Führung 8
- 10: Einführstelle
- 11: Sicherung
- 12: Sicherung
- 13: Feder
- 14: Ausnehmung
- 15: Greifer
- 16: Information
- 17: Sensoreinrichtung
- 18: Steuereinrichtung
- 19: Barriere
- 20: Abrundung
- 21: horizontale Richtung
- 22: vertikale Schwenkachse
- 23: Einheit
- 24: Verriegelung

## Patentansprüche

1. Kabelhandhabungsvorrichtung (1) zum Handhaben eines Kabels (2), insbesondere zum Greifen eines Kabels (2) und/oder zum Zuführen eines Kabels (2) zu einer oder mehreren Kabelbearbeitungsstation(en) (3), umfassend
- eine Kabelführung (4), vorzugsweise in Form eines Führungsrohres, durch welche eine Kabelführungsrichtung (5) definiert ist, und
- eine Halterung (7) zum Halten der Kabelführung (4),
wobei die Kabelführung (4) von der Halterung (7) entfernbar ist, **dadurch gekennzeichnet, dass**
- die Kabelführung (4) an einem Träger (6) angeordnet ist,
- die Halterung (7) eine Führung (8) ausbildet, deren Führungsrichtung (9) quer, vorzugsweise senkrecht, zur Kabelführungsrichtung (5) steht und die eine Einführstelle (10) zum Einführen des Trägers (6) in die Führung (8) aufweist, und
- der Träger (6) durch die Führung (8) geführt und entlang der Führungsrichtung (9) verschiebbar ist.

2. Kabelhandhabungsvorrichtung nach Anspruch 1, **dadurch gekennzeichnet, dass** die Führungsrichtung (9) der Führung (8) vertikal ist oder höchstens um 45° von der Vertikalen abweicht
**und/ oder dass** die Einführstelle (10) am oberen Ende der Führung (8) ausgebildet ist
**und/ oder dass** die Führung (8) im Bereich ihres - der Einführstelle (10) gegenüberliegenden - Endes, eine Barriere (19) aufweist, welche ein Einführen des Trägers (6) über dieses Ende der Führung (8) verhindert und/oder als Anschlag den Verschiebeweg des Trägers (6) innerhalb der Führung (8) begrenzt.

3. Kabelhandhabungsvorrichtung nach Anspruch 1 oder 2, **dadurch gekennzeichnet, dass** die Führung (8) der Halterung (7) eine Linearführung ist
**und/ oder dass** die Breite der Führung (8) einstellbar ist
**und/ oder dass** die Führung (8) der Halterung (7) aus zwei gegenüberliegenden Schienen (8a, 8b), zwischen denen der Träger (6) eingesetzt ist, gebildet ist, wobei vorzugsweise zumindest eine Schiene (8a, 8b) quer zur Führungsrichtung (9) der Führung (8) und vorzugsweise quer zur Kabelführungsrichtung (5) verstellbar ist,
**und/ oder dass** die Führung (8) der Halterung (7) und der Träger (6) eine Einrichtung in Art einer Schiebetür bilden.

4. Kabelhandhabungsvorrichtung nach einem der vorhergehenden Ansprüche, **dadurch gekennzeichnet, dass** die Kabelführung (4) lösbar an dem Träger (6), vorzugsweise mittels zumindest einer Schraube, befestigt ist
**und/ oder dass** die Kabelführung (4) einen vom Träger (6) abragenden länglichen Abschnitt (4a) aufweist, wobei vorzugsweise ein Halteabschnitt (4b) der Kabelführung (4), der vorzugsweise einen grösseren Querschnitt aufweist als der abragende längliche Abschnitt (4a), in oder an dem Träger (6) angeordnet ist, und/oder wobei vorzugsweise die Länge der Führung (8) zumindest doppelt so gross ist wie die maximale Erstreckung des - vom Träger (6) abragenden - länglichen Abschnittes (4a) in Richtung quer zur Kabelführungsrichtung (5).

5. Kabelhandhabungsvorrichtung nach einem der vorhergehenden Ansprüche, **dadurch gekennzeichnet, dass** die Halterung (7) zumindest eine - vorzugsweise mechanische oder magnetische - Sicherung (11), vorzugsweise in Form einer Rasteinrichtung, aufweist, welche den in der Führung (8) befindlichen Träger (6) in einer Position, welche der Arbeitsposition der Kabelführung (4) entspricht, arretiert, wobei vorzugsweise die Sicherung (11) im Bereich unterhalb der Kabelführung (4) und/oder asymmetrisch in Bezug auf die Kabelführung (4) angeordnet ist.

6. Kabelhandhabungsvorrichtung nach Anspruch 5, **dadurch gekennzeichnet, dass** die Sicherung (11) ein Sicherungselement (12) umfasst, welches quer zur Führungsrichtung (9) der Führung (8) bewegbar ist und/oder quer zur Führungsrichtung (9) auf den Träger (6) oder die Kabelführung (4) drückt.

7. Kabelhandhabungsvorrichtung nach Anspruch 6, **dadurch gekennzeichnet, dass** im arretierten Zustand das Sicherungselement (12) in eine im Träger (6) ausgebildete Ausnehmung (14), insbesondere in Form einer Vertiefung oder eines Lochs oder einer Bohrung, ragt.

8. Kabelhandhabungsvorrichtung nach Anspruch 6 oder 7, **dadurch gekennzeichnet, dass** das Sicherungselement (12) durch eine Feder (13) in Richtung Träger (6) beaufschlagt ist **und/ oder dass** das Sicherungselement (12) zumindest auf der dem Träger (6) oder der Kabelführung (4) zugewandten Seite kugelförmig oder - vorzugsweise konisch - zulaufend ausgebildet ist.

9. Kabelhandhabungsvorrichtung nach einem der vorhergehenden Ansprüche, **dadurch gekennzeichnet, dass** die Halterung (7) zumindest eine lösbare Verriegelung (24), vorzugsweise in Form eines Klinken-Feder-Systems, aufweist, welche den Träger (6) in der Führung (8) verriegelt, wobei vorzugsweise die Verriegelung (24) im verriegelten Zustand in einer Richtung, die eine parallel zur Führungsrichtung (9) der Führung (8) stehende Komponente aufweist, auf den Träger (6) oder die Kabelführung (4) wirkt, wobei vorzugsweise die Verriegelung (24) im Bereich der Einführstelle (10) ausgebildet ist.

10. Kabelhandhabungsvorrichtung nach einem der vorhergehenden Ansprüche, **dadurch gekennzeichnet, dass** der Träger (6) durch die Halterung (7) in Richtung parallel zur Kabelführungsrichtung (5) festgelegt ist
**und/ oder dass** sich der Träger (6) quer, vorzugsweise senkrecht, zur Kabelführungsrichtung (5) erstreckt **und/ oder dass** der Träger (6) parallel zur Führungsrichtung (8) der Führung (8) länglich ausgebildet ist
**und/ oder dass** der Träger (6) plattenförmig ausgebildet ist
**und/ oder dass** das einführseitige Ende des Trägers (6) durch eine Abrundung (20) gebildet ist
**und/ oder dass** der Träger (6) neben einem ersten, in die Führung (8) einführbaren Abschnitt (6a) einen zweiten Abschnitt (6b) aufweist, der in zumindest einer Richtung quer zur Führungsrichtung (9) der Führung (8) eine grössere Ausdehnung hat als der erste Abschnitt (6a), wobei vorzugsweise sich der zweite Abschnitt (6b) über die Halterung hinaus erstreckt und/oder wobei vorzugsweise der zweite Abschnitt (6b) ein Handhabungsabschnitt zur Handhabung des Trägers (6) durch eine Bedienperson ist.

11. Kabelhandhabungsvorrichtung nach einem der vorhergehenden Ansprüche, **dadurch gekennzeichnet, dass** die Kabelhandhabungsvorrichtung (1) zumindest einen Greifer (15) zum Greifen des Kabels (2) aufweist, wobei vorzugsweise sich die Kabelführung (4) überwiegend im Bereich vor der Halterung (7) erstreckt und der Greifer (15) im Bereich hinter der Halterung (7) angeordnet ist.

12. Kabelhandhabungsvorrichtung nach einem der vorhergehenden Ansprüche, **dadurch gekennzeichnet, dass** die Halterung (7) an einer Einheit (23), die relativ zu einer Basis - vorzugsweise in horizontaler Richtung (21) - linear bewegbar und/oder - vorzugsweise um eine vertikale Schwenkachse (22) - schwenkbar ist, angeordnet ist.

13. Kabelhandhabungsvorrichtung nach einem der vorhergehenden Ansprüche, **dadurch gekennzeichnet, dass** an dem Träger (6) und/oder an der Kabelführung (4) eine auslesbare Information (16), insbesondere in Form eines Codes, angeordnet, vorzugsweise aufgebracht oder eingearbeitet, insbesondere eingraviert, ist, wobei vorzugsweise die Information Art und/oder Grösse der Kabelführung (4) und/oder eine Teilebezeichnung und/oder eine Grössenbezeichnung, beinhaltet.

14. Kabelhandhabungsvorrichtung nach einem der vorhergehenden Ansprüche, **dadurch gekennzeichnet, dass** die Kabelhandhabungsvorrichtung (1) zumindest eine Sensoreinrichtung (17), vorzugsweise eine Kamera, zum Auslesen einer an dem Träger (6) und/oder an der Kabelführung (4) angeordneten Information (16) aufweist, wobei vorzugsweise die Sensoreinrichtung (17) mit einer Steuereinrichtung (18) der Kabelhandhabungsvorrichtung (1) verbunden ist, welche Steuereinrichtung (18) dazu ausgebildet ist, die Information (16) hinsichtlich der zu handhabenden Kabel (2) zu prüfen, insbesondere die Grösse der zu handhabenden Kabel (2) mit der Grösse der Kabelführung (4) zu vergleichen.

15. Kabelbearbeitungsvorrichtung mit zumindest einer Kabelbearbeitungsstation (3) und zumindest einer Kabelhandhabungsvorrichtung (1) zum Zuführen eines Kabels (2) zu der zumindest einen Kabelbearbeitungsstation (3), wobei vorzugsweise die zumindest eine Kabelbearbeitungsstation (3) eine Abisolierstation und/oder eine Crimpstation und/oder eine Steckerbestückungsstation umfasst, **dadurch gekennzeichnet, dass** die Kabelhandhabungsvorrichtung (1) nach einem der vorhergehenden Ansprüche ausgebildet ist.

## Claims

1. A cable handling device (1) for handling a cable (2), in particular for gripping a cable (2) and/or for feeding a cable (2) to one or more cable processing station(s) (3), comprising
- a cable guide (4), preferably in the form of a guide tube, by which a cable guide direction (5) is defined, and
- a holder (7) for holding the cable guide (4),
wherein the cable guide (4) is removable from the holder (7),
**characterized in that**
- the cable guide (4) is arranged on a support (6),
- the holder (7) forms a guide (8), the guide direction (9) of which is transverse, preferably perpendicular, to the cable guide direction (5) and which has an insertion point (10) for inserting the support (6) into the guide (8), and
- the support (6) is guided by the guide (8) and is displaceable along the guide direction (9).

2. The cable handling device according to claim 1, **characterized in that** the guide direction (9) of the guide (8) is vertical or deviates at most by 45° from the vertical,
and/or **in that** the insertion point (10) is formed at the upper end of the guide (8),
and/or **in that** the guide (8) - in the region of its end opposite the insertion point (10) - has a barrier (19) which prevents the support (6) from being inserted through this end of the guide (8) and/or, as a stop, limits the displacement travel of the support (6) within the guide (8).

3. The cable handling device according to claim 1 or 2, **characterized in that** the guide (8) of the holder (7) is a linear guide,
and/or **in that** the width of the guide (8) is adjustable,
and/or **in that** the guide (8) of the holder (7) is formed from two opposing rails (8a, 8b) between which the support (6) is inserted, wherein preferably at least one rail (8a, 8b) is adjustable transverse to the guide direction (9) of the guide (8) and preferably transverse to the cable guide direction (5),
and/or **in that** the guide (8) of the holder (7) and the support (6) form a device in the manner of a sliding door.

4. The cable handling device according to any one of the preceding claims, **characterized in that** the cable guide (4) is detachably fastened to the support (6), preferably by means of at least one screw,
and/or **in that** the cable guide (4) has an elongated portion (4a) projecting from the support (6), wherein preferably a holding portion (4b) of the cable guide (4), which preferably has a larger cross-section than the projecting elongated portion (4a), is arranged in or on the support (6), and/or wherein the length of the guide (8) - in the direction transverse to the cable guide direction (5) - is preferably at least twice as great as the maximum extent of the elongated portion (4a) projecting from the support (6).

5. The cable handling device according to any one of the preceding claims, **characterized in that** the holder (7) has at least one - preferably mechanical or magnetic - locking device (11), preferably in the form of a snap-in locking device, which locks the support (6) located in the guide (8) in a position which corresponds to the working position of the cable guide (4), wherein the locking device (11) is preferably arranged in the region below the cable guide (4) and/or asymmetrically with respect to the cable guide (4).

6. The cable handling device according to claim 5, **characterized in that** the locking device (11) comprises a locking element (12) which can be moved transvers to the guide direction (9) of the guide (8) and/or presses onto the support (6) or the cable guide (4) in a direction transverse to the guide direction (9).

7. The cable handling device according to claim 6, **characterized in that**, in the locked state, the locking element (12) projects into a recess (14), in particular in the form of an indentation or a hole or a bore, formed in the support (6).

8. The cable handling device according to claim 6 or 7, **characterized in that** the locking element (12) is acted upon by a spring (13) in the direction of the support (6) and/or **in that** the locking element (12) is formed to be spherical or preferably conically tapered, at least on the side facing the support (6) or the cable guide (4).

9. The cable handling device according to any one of the preceding claims, **characterized in that** the support (7) has at least one releasable latching device (24), preferably in the form of a pawl-spring system, which latches the support (6) in the guide (8), wherein in the latched state, the latching device (24) preferably acts on the support (6) or the cable guide (4) in a direction which has a component parallel to the guide direction (9) of the guide (8), wherein the latching device (24) is preferably formed in the region of the insertion point (10).

10. The cable handling device according to any one of the preceding claims, **characterized in that** the support (6) is fixed by the holder (7) in the direction parallel to the cable guide direction (5),
and/or **in that** the support (6) extends transverse, preferably perpendicular, to the cable guide direction (5),
and/or **in that** the support (6) is formed to be elongated parallel to the guide direction (8) of the guide (8),
and/or **in that** the support (6) is plate-shaped,
and/or **in that** the insertion-side end of the support (6) is formed by a rounded portion (20),
and/or **in that** in addition to a first portion (6a) which can be inserted into the guide (8), the support (6) has a second portion (6b) which, at least in a direction transverse to the guide direction (9) of the guide (8), has a greater extent than the first portion (6a), wherein the second portion (6b) preferably extends beyond the holder, and/or wherein the second portion (6b) preferably is a handling portion for handling the support (6) by an operator.

11. The cable handling device according to any one of the preceding claims, **characterized in that** the cable handling device (1) has at least one gripper (15) for gripping the cable (2), wherein the cable guide (4) preferably extends predominantly in the region in front of the support (7) and the gripper (15) is arranged in the region behind the support (7) .

12. The cable handling device according to any one of the preceding claims, **characterized in that** the support (7) is arranged on a unit (23) which can be moved linearly relative to a base - preferably in a horizontal direction (21) - and/or can be pivoted
- preferably about a vertical pivot axis (22).

13. The cable handling device according to any one of the preceding claims, **characterized in that** a readable information (16), in particular in the form of a code, is arranged, preferably applied or incorporated, in particular engraved, on the support (6) and/or on the cable guide (4), wherein the information preferably includes type and/or size of the cable guide (4) and/or a part designation and/or a size designation.

14. The cable handling device according to any one of the preceding claims, **characterized in that** the cable handling device (1) has at least one sensor device (17), preferably a camera, for reading out information (16) arranged on the support (6) and/or on the cable guide (4), wherein the sensor device (17) is preferably connected to a control device (18) of the cable handling apparatus (1), which control device (18) is configured to check the information (16) with regard to the cables (2) to be handled, in particular to compare the size of the cables (2) to be handled with the size of the cable guide (4).

15. A cable processing device, comprising at least one cable processing station (3) and at least one cable handling device (1) for feeding a cable (2) to the at least one cable processing station (3), wherein the at least one cable processing station (3) preferably comprises a stripping station and/or a crimping station and/or a plug fitting station, **characterized in that** the cable handling device (1) is designed according to any one of the preceding claims.

## Revendications

1. Dispositif de manipulation de câble (1) pour la manipulation d'un câble (2), en particulier pour la saisie d'un câble (2) et/ou pour l'acheminement d'un câble (2) vers une ou plusieurs stations d'usinage de câble(3), comprenant
- un guide-câble (4), de préférence sous la forme d'un tuyau de guidage à travers lequel un sens de guidage de câble (5) est défini, et
- une fixation (7) pour retenir le guide-câble (4),
le guide-câble (4) pouvant être enlevé du support (7),
**caractérisé en ce que**
- le guide-câble (4) est disposé au niveau d'un support (6),
- la fixation (7) constitue un guide (8) dont le sens de guidage (9) est transversal, de préférence perpendiculaire, au sens de guidage du câble (5) et qui présente un point d'introduction (10) pour introduire le support (6) dans le guide (8), et que
- le support (6) est guidé par le guide (8) et est déplaçable le long du sens de guidage (9) .

2. Dispositif de manipulation de câble selon la revendication 1, **caractérisé en ce que** le sens de guidage (9) du guide (8) est vertical ou diverge au plus de 45° de la verticale,
et/ou que le point d'introduction (10) est réalisé à l'extrémité supérieure du guide (8),
et/ou que le guide (8) présente, au niveau de son extrémité - opposée au point d'introduction (10) - une barrière (19) qui empêche une introduction du support (6) par cette extrémité du guide (8) et/ou limite en tant que butée la course de déplacement du support (6) à l'intérieur du guide (8).

3. Dispositif de manipulation de câble selon la revendication 1 ou 2, **caractérisé en ce que** le guide (8) de la fixation (7) est un guide linéaire,
et/ou que la largeur du guide (8) est réglable,
et/ou que le guide (8) de la fixation (7) est constitué de deux rails opposés (8a, 8b) entre lesquels le support (6) est inséré, au moins un rail (8a, 8b) étant de préférence réglable transversalement au sens de guidage (9) du guide (8) et de préférence transversalement au sens de guidage du câble (5),
et/ou que le guide (8) de la fixation (7) et le support (6) constituent un système de type porte coulissante.

4. Dispositif de manipulation de câble selon une des revendications précédentes, **caractérisé en ce que** le guide-câble (4) est fixé de manière dissociable au support (6), de préférence au moyen d'au moins une vis,
et/ou que le guide-câble (4) présente une section allongée (4a) dépassant du support (6), une section de retenue (4b) du guide-câble (4), qui présente de préférence une section transversale supérieure à celle de la section allongée proéminente (4a), étant de préférence disposée dans ou sur le support (6), et/ou la longueur du guide (8) représentant de préférence au moins le double de l'extension maximale de la section allongée (4a) - dépassant du support (6) - dans un sens transversal au sens de guidage du câble (5).

5. Dispositif de manipulation de câble selon une des revendications précédentes, **caractérisé en ce que** la fixation (7) présente au moins une sécurité (11) - de préférence mécanique ou magnétique -, de préférence sous forme d'un dispositif d'enclenchement qui bloque le support (6) se trouvant dans le guide (8) dans une position qui correspond à la position de travail du guide-câble (4), la sécurité (11) étant de préférence disposée dans la zone située en dessous du guide-câble (4) et/ou symétriquement par rapport au guide-câble (4) .

6. Dispositif de manipulation de câble selon la revendication 5, **caractérisé en ce que** la sécurité (11) comprend un élément de blocage (12) qui est mobile transversalement au sens de guidage (9) du guide (8) et/ou appuie sur le support (6) ou le guide-câble (4) transversalement au sens de guidage (9).

7. Dispositif de manipulation de câble selon la revendication 6, **caractérisé en ce que**, en position arrêtée, l'élément de blocage (12) dépasse dans un évidement (14) pratiqué dans le support (6), en particulier sous forme d'un creux ou d'un trou ou d'un alésage.

8. Dispositif de manipulation de câble selon la revendication 6 ou 7, **caractérisé en ce que** l'élément de blocage (12) est sollicité par un ressort (13) en direction du support (6) et/ou que l'élément de blocage (12) est réalisé de manière à converger, de préférence suivant une forme sphérique ou de préférence conique, au moins sur le côté tourné vers le support (6) ou le guide-câble (4).

9. Dispositif de manipulation de câble selon une des revendications précédentes, **caractérisé en ce que** la fixation (7) présente au moins un verrouillage déblocable (24), de préférence sous la forme d'un système à cliquet et ressort, qui verrouille le support (6) dans le guide (8), sachant que le verrouillage (24), en position verrouillée, agit de préférence sur le support (6) ou le guide-câble (4) dans un sens qui présente une composante parallèle au sens de guidage (9) du guide (8), le verrouillage (24) étant établi au niveau du point d'introduction (10).

10. Dispositif de manipulation de câble selon une des revendications précédentes, **caractérisé en ce que** le support (6) est bloqué par la fixation (7) dans un sens parallèle au sens de guidage du câble (5),
et/ou que le support (6) s'étend transversalement, de préférence perpendiculairement, au sens de guidage de câble (5),
et/ou que le support (6) a une conformation allongée parallèlement au sens de guidage (8) du guide (8),
et/ou que le support (6) est réalisé en forme de plaque,
et/ou que l'extrémité située du côté introduction du support (6) est constituée par un arrondi (20),
et/ou que le support (6), outre une première section (6a) pouvant être introduite dans le guide (8), présente une seconde section (6b) qui, du moins dans un sens transversal au sens de guidage (9) du guide (8), a une extension supérieure à celle de la première section (6a), la seconde section (6b) s'étendant au-delà de la fixation et/ou la seconde section (6b) étant de préférence une section de manipulation pour la manipulation du support (6) par un opérateur.

11. Dispositif de manipulation de câble selon une des revendications précédentes, **caractérisé en ce que** le dispositif de manipulation de câble (1) présente au moins un préhenseur (15) pour saisir le câble (2), le guide-câble (4) s'étendant de préférence majoritairement en amont de la fixation (7) et le préhenseur (15) étant disposé dans la zone située derrière la fixation (7).

12. Dispositif de manipulation de câble selon une des revendications précédentes, **caractérisé en ce que** la fixation (7) est disposée au niveau d'une unité (23) qui est mobile linéairement par rapport à une base - de préférence dans le sens horizontal (21)
- et/ou de préférence de manière à pouvoir pivoter autour d'un axe de pivotement vertical (22).

13. Dispositif de manipulation de câble selon une des revendications précédentes, **caractérisé en ce que**, au niveau du support (6) et/ou du guide-câble (4), une information lisible (16), en particulier sous forme d'un code, est disposée, de préférence appliquée ou inscrite, en particulier gravée, cette information contenant le type et/ou la taille du guide-câble (4) et/ou une désignation de pièce et/ou une désignation de taille.

14. Dispositif de manipulation de câble selon une des revendications précédentes, **caractérisé en ce que** le dispositif de manipulation de câble (1) présente au moins un dispositif de détection (17), de préférence une caméra, pour lire une information (16) disposée au niveau du support (6) et/ou du guide-câble (4), le dispositif de détection (17) étant connecté à une unité de commande (18) du dispositif de manipulation de câble (1), laquelle unité de commande (18) est conçue pour contrôler l'information (16) concernant les câbles à manipuler (2), en particulier pour comparer la taille des câbles à manipuler (2) à la taille du guide-câble (4).

15. Dispositif de manipulation de câble comportant au moins une station d'usinage de câble (3) et au moins un dispositif de manipulation de câble (1) pour acheminer un câble (2) vers l'au moins une station d'usinage de câble (3), l'au moins une station d'usinage de câble (3) comprenant de préférence une station d'isolation et/ou une station de sertissage et/ou une station de pose de prise, **caractérisé en ce que** le dispositif de manipulation de câble (1) est réalisé selon une des revendications précédentes.
